# EUROPÄISCHE PATENTSCHRIFT

(11) **EP 0 208 304 B1**
(45) Veröffentlichungstag und Bekanntmachung des Hinweises auf die Patenterteilung: **09.10.1991**
(21) Anmeldenummer: 86109343.3
(22) Anmeldetag: 08.07.1986
(51) Int. Cl.: E05C 17/48, E05C 19/02

(54) **Vorrichtung zum Feststellen eines geöffneten Fenster- oder Türladens**
Device for keeping a door or window open
Dispositif pour maintenir une porte ou une fenêtre en position ouverte

(30) Priorität: 08.07.1985 AT 2009/85; 08.07.1985 AT 2008/85
(43) Veröffentlichungstag der Anmeldung: 14.01.1987
(73) Patentinhaber: MAYER & CO., A-5021 Salzburg (AT)
(72) Erfinder: Grasmann, Johann, A-5071 Wals (AT)
(74) Vertreter: Dipl.-Phys.Dr. Manitz Dipl.-Ing. Finsterwald Dipl.-Ing. Grämkow Dipl.Chem.Dr. Heyn Dipl.Phys. Rotermund Morgan, B.Sc.(Phys.)

(56) Entgegenhaltungen:
- EP-A- 0 199 270
- AT-B- 373 962
- DE-A- 3 300 975
- FR-A- 932 737
- FR-A- 2 172 604
- FR-A- 2 384 088
- FR-A- 2 481 735

## Beschreibung

Die Erfindung betrifft eine Vorrichtung zum Feststellen eines geöffneten Fenster- oder Türladens nach den Oberbegriffen der Ansprüche 1 und 8.

Aus der FR-A 2 384 088 ist eine Feststellvorrichtung für Fahrzeugtüren bekannt, bei welcher im Sperrschieber eine als Schrägführung ausgebildete Eingriffsöffnung für das an der Fahrzeugtür befestigte Kupplungsstück vorgesehen ist. Dabei wird beim Einführen des Kupplungsstücks in die Eingriffsöffnung der Sperrschieber entgegen einer Federkraft verschoben, welche durch eine den Sperrschieber in seine Öffnungsstellung drängende Feder aufgebracht wird. Bei vollständig eingeführtem Kupplungsstück erfolgt eine Verriegelung des Sperrschiebers mittels eines Handdruckknopfes.

Zum Lösen des Kupplungsstücks vom Sperrschieber ist es bei dieser bekannten Vorrichtung erforderlich, daß der Sperrschieber durch Druck auf den Handdruckknopf entriegelt wird.

Dadurch erfolgt eine von den Schrägflächen der Eingriffsöffnung gesteuerte Bewegung des Sperrschiebers in seine Öffnungsstellung.

Diese bekannte Feststellvorrichtung ist relativ kompliziert aufgebaut und nur kostspielig herzustellen, da aufgrund des verwendeten Prinzips relativ genaue Toleranzen eingehalten werden müssen. Ferner kann die Montage nicht in der gewünschten einfachen Weise durchgeführt und sichergestellt werden, daß das Kupplungsstück in der Verriegelungsstellung spielfrei am Sperrschieber gehalten wird.

Der Erfindung liegt die Aufgabe zugrunde, eine Vorrichtung der eingangs genannten Art zu schaffen, die auf einfache Weise herstellbar, montierbar und handhabbar ist Sowie eine einwandfreie Feststellung des geöffneten Fenster- oder Türladens in einem weiten Toleranzbereich ermöglicht.

Diese Aufgabe wird erfindungsgemäß nach einer ersten Ausführungsform durch die Merkmale des Anspruchs 1 gelöst.

Bei der erfindungsgemäßen Feststellvorrichtung wird der Sperrschieber von Hand von seiner Verriegelungsstellung gegen die Kraft der Schließfeder in seine das Kupplungsstück freigebende Öffnungs- oder Entriegelungsstellung gebracht, in der er automatisch durch das Ratschengesperre verrastet wird. In der Öffnungsstellung verbleibt der Sperrscheiber so lange, bis das Kupplungsstück erneut in die Rastausnehmung eingeführt wird. Dadurch wird die Verrastung des Sperrschiebers automatisch aufgehoben und der Sperrschieber durch die Schließfeder in seine das Kupplungsstück hintergreifende Verriegelungsstellung zurückgeführt.

Aufgrund der erfindungsgemäßen Ausbildung ist es vorteilhafterweise nicht erforderlich, einen zusätzlichen Handbetätigungsknopf vorzusehen, der im Gehäuse verschiebbar gelagert und gegen die Kraft einer zusätzlichen Feder bewegbar ist. Es müssen auch keine relativ genau zu fertigenden, zusammenwirkenden Schrägflächen am Kupplungsstück und am Sperrschieber vorgesehen werden, die bei der Bewegung des Sperrschiebers kontinuierlich aufeinander gleiten, da das Kupplungsstück beim Einführen in die Rastausnehmung nicht die Bewegung des Sperrschiebers verursacht, sondern lediglich das den Sperrschieber verrastende Ratschengesperre löst. Die Verwendung eines Ratschengesperres mit einer Vielzahl von Verrastmöglichkeiten ermöglicht es dabei auf besonders vorteilhafte Weise, die Fertigungs- und Einbautoleranzen des Kupplungsstücks, des Sperrschiebers und des Gehäuses relativ grob zu bemessen.

Da beim Austreten des Kupplungsstücks aus der Rastausnehmung des Gehäuses die Klinke des Ratschengesperres vom Kupplungsstück freigegeben wird, rastet sie aufgrund ihrer Federbelastung in die Zahnung des Sperrschiebers ein, der somit durch das Ratschengesperre in seiner Entriegelungsstellung festgehalten wird. Wird in dieser Sperrschieberstellung der Fenster- oder Türladen geöffnet, so wird das Kupplungsstück in die Rastausnehmung des Gehäuses eingeführt, wobei es die Klinke des Ratschengesperres betätigt, die aus dem Eingriff mit der Zahnung des Sperrschiebers gezogen wird und den Sperrschieber freigibt. Der Sperrschieber wird daher durch die vorgespannte Schließfeder in seine Verriegelungsstellung gedrückt und das Kupplungsstück in der Rastausnehmung des Gehäuses selbsttätig verriegelt.

Um die Bewegung des Kupplungsstückes bei seinem Eingriff in die Rastausnehmung in einfacher Weise für das Lösen der Klinke des Ratschengesperres ausnützen zu können, kann gemäß einer vorteilhaften Ausführungsform der Erfindung die Zahnung für das Ratschengesperre auf der der Rastausnehmung des Gehäuses abgekehrten Seite des Sperrschiebers vorgesehen sein, so daß das Kupplungsstück unmittelbar auf die Klinke wirken kann, die ja in Richtung der Einführbewegung des Kupplungsstückes in die Rastausnehmung des Gehäuses von der Zahnung des Sperrschiebers abgehoben werden muß.

Damit nach dem Freigeben der Klinke durch das Kupplungsstück das Ratschengesperre den Sperrschieber in seiner Entriegelungsstellung sicher verrastet, muß für eine entsprechende Beaufschlagung der Klinke gesorgt werden. Eine solche Beaufschlagung kann gemäß einer vorteilhaften Ausführungsform dadurch sichergestellt werden, daß die Klinke des Ratschengesperres aus einer Blattfeder besteht. Besonders einfache Konstruktionsverhältnisse ergeben sich allerdings, wenn die Klinke des Ratschengesperres selbst federnd ausgebildet ist und aus einer Blattfeder besteht.

Das Lösen des Ratschengesperres für den Sperrschieber durch das Kupplungsstück beim Öffnen des Fenster- oder Türladens kann gemäß einer vorteilhaften Ausführungsform ohne besonderen Konstruktionsaufwand dadurch erzielt werden, daß die Klinke einen gegen das Kupplungsstück vorragenden Betätigungsansatz aufweist. Auf diesen trifft das Kupplungsstück beim Öffnen des Ladens auf, so daß die Klinke über diesen Betätigungsansatz aus dem Zahneingriff gedrückt wird. Besteht die Klinke aus einer Blattfeder, so kann dieser Betätigungsansatz vorteilhafterweise aus einer aus der Blattfeder ausgeschnittenen und aufgebogenen Zunge bestehen, was gesonderte Bauteile überflüssig macht.

Damit der Betätigungsansatz der Klinke unter Wahrung einfacher Konstruktions- und Belastungsverhältnisse sicher vom Kupplungsstück verstellt werden kann, kann der Betätigungsansatz der Klinke durch einen Längsschlitz eines die Zahnung für das Ratschengesperre aufweisenden Sperrschieberansatzes ragen, der außerdem eine entsprechende Verschiebemöglichkeit für den Sperrschieber sicherstellt, ohne seine Verrastung in der Entriegelungsstellung zu gefährden.

Die Verrastung des Sperrschiebers in der Entriegelungsstellung ist vom Austritt des Kupplungsstückes aus der Rastausnehmung des Gehäuses abhänigig, weil ja die Klinke des Ratschengesperres durch das Kupplungsstück freigegeben werden muß. Um beim Verschieben des Sperrschiebers zum Öffnen der Feststellvorrichtung nicht zusätzlich den Laden im Schließsinn verdrehen zu müssen, kann der Sperrschieber eine im Öffnungssinn des Sperrschiebers wirksame Abdrücknase für das Kupplungsstück aufweisen, die beim Entriegeln des Sperrschiebers auf das Kupplungsstück aufläuft und es zumindest soweit aus der Rastausnehmung des Gehäuses drückt, bis der Sperrschieber durch das Ratschengesperre verrastet ist.

Gemäß einer weiteren Ausführungsform wird die Aufgabe durch die Merkmale des Anspruchs 8 gelöst.

Bei dieser Ausführungsform ist das Kupplungsstück mit Hilfe eines Langloches in die Verschieberichtung des Sperrschiebers verschiebbar gelagert. Auf der dem Sperrschieber gegenüberliegenden Seite hintergreift das Kupplungsstück in der Rastausnehmung des Gehäuses eine Gehäusehinterschneidung, wobei das Gehäuse eine zur Hinterschneidung führende Anlauffläche für das Kupplungsstück bildet.

Aufgrund dieser Anlauffläche greift das Kupplungsstück beim Öffnen des Fenster- oder Türladens selbsttätig in die Rastausnehmung ein, so daß das Kupplungsstück einerseits durch die Gehäusehinterschneidung und andererseits durch den Sperrschieber umgriffen werden kann. Das Einführen des Kupplungsstücks in die Rastausnehmung des Gehäuses geschieht zwangsläufig unter einer Verschiebung des Sperrschiebers, so daß zum Lösen der Feststellvorrichtung der Sperrschieber von Hand aus gegen die Kraft der Schließfeder zurückgezogen werden muß. Beim darauffolgenden Schließen des Fenster- oder Türladens wird zunächst das Kupplungsstück aus der Gehäusehinterschneidung herausgezogen, bevor es aus dem Gehäuse austreten kann.

Aufgrund dieser Anordnung ist ein einfacher Toleranzausgleich zwischen dem Kupplungsstück einerseits und dem Gehäuse bzw. Sperrschieber andererseits möglich. Außerdem wird eine zusätzliche Halterung des Kupplungsstücks im Gehäuse erreicht, so daß die vom Laden auf das Kupplungsstück übertragenen Kräfte nicht nur an einer Stelle auf den Sperrschieber bzw. das Gehäuse übertragen werden, sondern auf zwei Stellen im Gehäuse aufgeteilt werden. Dies bewirkt, daß der Sperrschieber und die ihm benachbarte Fläche des Kupplungsstücks einer geringeren Belastung ausgesetzt sind und der Verschleiß an diesen Stellen verringert werden kann.

Von besonderem Vorteil ist, daß aufgrund der verschiebbaren Lagerung des Kupplungsteils eine einfache Montage sichergestellt wird, da Lageungenauigkeiten bei der Befestigung der Beschlägeteile in Verschieberichtung des Kupplungsstückes ausgeglichen werden. Weiterhin ist auch diese Ausführungsform der Feststellvorrichtung äußerst einfach aufgebaut, da innerhalb des Gehäuses lediglich ein einziges verschiebbares bzw. bewegliches Teil in Form des Sperrschiebers vorgesehen werden muß.

Um eine spielfreie Halterung des Kupplungsstückes im Gehäuse zu gewährleisten, kann der Sperrschieber eine das Kupplungsstück übergreifende Sperrfläche aufweisen, welche mit einer ein allfälliges Spiel ausgleichenden Anzugsschräge versehen ist. Da der Sperrschieber unter der Belastung der Schließfeder steht, wird er in jedem Fall soweit gegen das Kupplungsstück vorgeschoben, daß die das Kupplungsstück übergreifende Sperrfläche aufgrund ihrer Anzugsschräge am Kupplungsstück anliegt und das Kupplungsstück unter einem Toleranzausgleich spielfrei im Gehäuse verriegelt wird.

Die Erfindung wird nachfolgend anhand von Beispielen unter Bezugnahme auf die Zeichnung erläutert; in dieser zeigt:
- Fig. 1: eine erfindungsgemäße Vorrichtung zum Feststellen eines Fenster- oder Türladens in einem vereinfachten Horizontalschnitt,
- Fig. 2: das Ratschengesperre für den Sperrschieber in einer zum Teil aufgerissenen Seitenansicht in einem größeren Maßstab und
- Fig. 3: eine Alternative der erfindungsgemäßen Vorrichtung zum Feststellen eines Fenster- oder Türladens in einem vereinfachten Horizontalschnitt.

Die in Fig. 1 dargestellte Vorrichtung besteht im wesentlichen aus einem am Stock 1 eines Fensters oder einer Tür befestigten Gehäuse 2 und aus einem am Laden 3 im Bereich der anschlagseitigen Ladenkante 4 angeordneten Kupplungsstück 5, das bei geöffnetem Laden 3 in eine Rastausnehmung 6 des Gehäuses 2 eingreift und in dieser Rastausnehmung mittels eines Sperrschiebers 7 verriegelt wird, der im Gehäuse 2 verschiebbar gelagert ist. Dieser Sperrschieber 7 wird durch eine im Gehäuse 2 abgestützte Schließfeder 8 im Verriegelungssinn beaufschlagt und kann über eine aus dem Gehäuse 2 vorragende Handhabe 9 entgegen der Kraft der Schließfeder 8 aus der Verriegelungsstellung zurückgezogen werden.

Um den Sperrschieber 7 in dieser Entriegelungsstellung verrasten zu können, ist ein Ratschengesperre 10 vorgesehen, das aus einer durch eine Blattfeder gebildeten Klinke 11 und aus einer mit der Klinke 11 zusammenwirkenden Zahnung 12 des Sperrschiebers 7 besteht. Die Anordnung ist dabei so getroffen, daß die Zahnung 12 auf der der Rastausnehmung 6 abgekehrten Seite eines Sperrschieberansatzes 13 liegt, der einen Längsschlitz 14 zum Durchtritt eines Betätigungsansatzes 15 der Klinke 11 aufweist. Dieser Betätigungsansatz 15 ragt durch den Längsschlitz 14 des Sperrschieberansatzes 13 gegen das Kupplungsstück vor, so daß die Klinke 11 des Ratschengesperres 10 beim Eintritt des Kupplungsstückes 5 in die Rastausnehmung 6 des Gehäuses 2 aus dem Zahneingriff gedrückt werden kann, wie dies in den Fig. 1 und 2 dargestellt ist.

Wird der Sperrschieber 7 über die Handhabe 9 gegen die Kraft der Schließfeder 8 in die Entriegelungsstellung zurückgezogen, so gibt die das hakenförmige Kupplungsstück 5 übergreifende Sperrfläche 16 des Sperrschiebers 7 das Kupplungsstück frei, das demnach beim Schließen des Ladens 3 aus der Rastausnehmung 6 des Gehäuses unbehindert austreten kann. Mit dem Austreten des Kupplungsstückes 5 aus der Rastausnehmung 6 wird auch die Klinke 11 des Ratschengesperres 10 freigegeben, die aufgrund ihrer Vorspannung in die Zahnung 12 des Sperrschiebers 7 eingreift und den Sperrschieber 7 in seiner Entriegelungsstellung verrastet.

Damit beim Entriegeln des Sperrschiebers 7 die Klinke 11 ohne Notwendigkeit, den Laden 3 von Hand aus im Schließsinn zu verdrehen, durch das Kupplungsstück 5 freigegeben wird, weist der Sperrschieber 7 auf seinem Ansatz 13 eine im Öffnungssinn des Sperrschiebers wirksame Abdrücknase 17 für das Kupplungsstück 5 auf, die beim Verschieben des Sperrschiebers 7 an das Kupplungsstück 5 anschlägt und es zumindest soweit aus der Rastausnehmung 6 drückt, bis der Betätigungsansatz 15 der Klinke 11 freigegeben und die Klinke 11 in die Zahnung 12 eingerastet ist.

Wird nach dem Öffnen der Feststellvorrichtung der Laden 3 wieder geöffnet, so daß das Kupplungsstück 5 in die Rastausnehmung 6 des Gehäuses 2 eingreift, so drückt das Kupplungsstück 5 die Klinke 11 über den Betätigungsansatz 15 aus dem Rasteingriff mit der Zahnung 12, was ein Vorschnellen des Sperrschiebers 7 gegen das Kupplungsstück 5 durch die Schließfeder 8 und damit eine Verriegelung des Kupplungsstückes 5 in der Rastausnehmung 6 zur unmittelbaren Folge hat.

Wie sich aus der Zeichnung ergibt, weist die das Kupplungsstück 5 übergreifende Sperrfläche 16 des Sperrschiebers 7 eine Anzugsschräge auf, die für einen Ausgleich gegebenenfalls vorhandener Spiele sorgt. Der Laden 3 kann somit unter einem entsprechenden Toleranzausgleich spielfrei über das Kupplungsstück 5 im Gehäuse 2 festgehalten werden.

Entsprechend der Fig. 2 wird der Betätigungsansatz 15 der Klinke 11 durch eine aus der Blattfeder der Klinke ausgeschnittene Zunge gebildet, die aus der Blattfeder ausgebogen wurde.

Damit das Gehäuse 2, das die Fensterleibung übergreift, an die jeweilige Leibungstiefe angepaßt werden kann, ist es in einer am Stock 1 befestigten Konsole 18 verschiebbar gelagert und kann in der jeweiligen Verschiebestellung durch eine Klemmschraube 19 festgelegt werden.

In Fig. 3 ist eine Alternative der erfindungsgemäßen Vorrichtung dargestellt, die im wesentlichen aus einem am Stock 1 eines Fensters oder einer Tür befestigten Gehäuse 102 und aus einem am Laden 3 im Bereich der anschlagsseitigen Ladenkante 4 angeordneten Kupplungsstück 105, das bei geöffnetem Laden 3 in eine Rastausnehmung 106 des Gehäuses 102 eingreift und in dieser Rastausnehmung mittels eines Sperrschiebers 107 verriegelt wird, der im Gehäuse 102 verschiebbar gelagert ist. Dieser Sperrschieber 107 wird durch eine im Gehäuse 102 abgestützte Schließfeder 108 im Verriegelungssinn beaufschlagt und kann über eine aus dem Gehäuse 102 vorragende Handhabe 109 entgegen der Kraft der Schließfeder 108 aus der Verriegelungsstellung zurückgezogen werden.

Das Kupplungsstück 105 ist mittels eines Langloches 110 in Verschieberichtung des Sperrschiebers 107 auf einem Zapfen 111 eines Lagerbockes 112 verschiebbar gelagert und hintergreift in der Verriegelungsstellung mit einer Schulter 113 eine Hinterschneidung 114 des Gehäuses 102 auf der dem Sperrschieber 107 gegenüberliegenden Seite der Rastausnehmung 106. Damit das Kupplungsstück 105 mit seiner Schulter 113 in die Gehäusehinterschneidung 114 eingeführt werden kann, bildet das Gehäuse 102 eine zur Hinterschneidung 114 führende Anlauffläche 115 für das Kupplungsstück.

Um ein selbsttätiges Verrasten des Kupplungsstückes 105 in der Rastausnehmung 106 des Gehäuses 102 zu gewährleisten, weist der Sperrschieber 107 eine Keilfläche 116 auf, auf die das Kupplungsstück 105 beim Öffnen des Ladens 103 aufläuft, so daß zufolge der Keilwirkung der Sperrschieber 107 durch das in die Rastausnehmung 106 eingedrückte Kupplungsstück 105 entgegen der Kraft der Schließfeder 108 verschoben wird, bis das Kupplungsstück 105 voll in die Rastausnehmung 106 eingreift und der Sperrschieber 107 das Kupplungsstück 105 mit seiner Sperrfläche 117 übergreift. Da auf das Kupplungsstück 105 eine entsprechende Reaktionskraft wirkt, wird beim Einführen des Kupplungsstückes 105 in die Rastausnehmung 106 das Kupplungsstück 105 sicher in die Hinterschneidung 114 gedrückt, so daß das Kupplungsstück nach seiner Verriegelung spielfrei im Gehäuse 102 festgehalten werden kann, zumal die Sperrfläche 117 des Sperrschiebers 107 eine ein allfälliges Spiel ausgleichende Anzugsschräge aufweist, die für ein sattes Anliegen des Sperrschiebers 107 am Kupplungsstück 105 sorgt.

Zum Lösen der Feststellvorrichtung ist der Sperrschieber über die Handhabe 109 aus der Verriegelungsstellung zurückzuziehen, so daß der Sperrschieber 107 das Kupplungsstück 105 freigibt. Der Laden 3 kann demnach geschlossen werden, wobei das Kupplungsstück 105 zunächst aus der Gehäusehinterschneidung 114 herausgezogen wird, bevor es vollständig aus dem Gehäuse 102 austreten kann.

Aufgrund der verschiebbaren Lagerung des Kupplungsstückes 105 über das Langloch 110 wird in einfacher Weise ein Toleranzausgleich sichergestellt, so daß Anschlagungenauigkeiten sich nicht auf die Funktionstüchtigkeit der Feststellvorrichtung auswirken können. Dies gilt insbesondere dann, wenn der Sperrschieber 107 und das Kupplungsstück 105 in einer bevorzugten Ausführungsform senkrecht zur Drehachse des Ladens 3 verschiebbar gelagert sind, weil es in diesem Fall nicht auf einen genauen Abstand des Lagerbockes 112 von der Drehachse des Ladens 3 ankommt.

Damit das Gehäuse 102, das die Fensterleibung übergreift, an die jeweilige Leibungstiefe angepaßt werden kann, ist es in einer am Stock 1 befestigten Konsole 118 verschiebbar gelagert und kann in der jeweiligen Verschiebestellung durch eine Klemmschraube 119 festgelegt werden, die die Konsole 118 in einem Langloch 120 durchsetzt.

## Patentansprüche

1. Vorrichtung zum Feststellen eines geöffneten Fenster- oder Türladens mit zwei einerseits am Laden und andererseits am Stock des Fensters oder der Tür angeordneten Beschlägeteilen, von denen einer ein Kupplungsstück (5) und der andere ein mit einer Rastausnehmung (6) für das Kupplungsstück (5) versehenes Gehäuse (2) aufweist, in dem ein von einer Feder beaufschlagter Sperrschieber (7) zum Verriegeln des in die Rastausnehmung (6) eingreifenden Kupplungsstücks (5) vorgesehen ist, das bei der Einführung in die Rastausnehmung (6) ein Betätigungsorgan zur Überführung des Sperrschiebers (7) in eine das Kupplungsstück (5) hintergreifende Raststellung bildet,
dadurch **gekennzeichnet,**
daß die Feder als eine den Sperrschieber (7) in die Verriegelungsstellung drängende Schließfeder (8) ausgebildet ist und daß der Sperrschieber (7) von Hand gegen die Kraft der Schließfeder (8) lösbar und in Richtung der Federbelastung mittels eines Ratschengesperres (10) verrastbar ist, welches eine in eine Zahnung (12) des Sperrschiebers (7) eingreifende Klinke (11) aufweist, die durch das in die Rastausnehmung (6) des Gehäuses (2) eingreifende Kupplungsstück (5) lösbar ist.

2. Vorrichtung nach Anspruch 1,
dadurch **gekennzeichnet,**
daß die Zahnung (12) für das Ratschengesperre (10) auf der der Rastausnehmung (6) des Gehäuses (2) abgekehrten Seite des Sperrschiebers (7) vorgesehen ist.

3. Vorrichtung nach Anspruch 1 oder 2,
dadurch **gekennzeichnet,**
daß die Klinke (11) des Ratschengesperres (10) aus einer Blattfeder besteht.

4. Vorrichtung nach einem der Ansprüche 1 bis 3,
dadurch **gekennzeichnet,**
daß die Klinke (11) einen gegen das Kupplungsstück (5) vorragenden Betätigungsansatz (15) aufweist.

5. Vorrichtung nach den Ansprüchen 3 und 4,
dadurch **gekennzeichnet,**
daß der Betätigungsansatz (15) der Klinke (11) aus einer aus der Blattfeder ausgeschnittenen und aufgebogenen Zunge besteht.

6. Vorrichtung nach Anspruch 4 oder 5,
dadurch **gekennzeichnet,**
daß der Betätigungsansatz (15) der Klinke (11) durch einen Längsschlitz (14) eines die Zahnung (12) für das Ratschengesperre (10) aufweisenden Sperrschieberansatzes (13) ragt.

7. Vorrichtung nach einem der Ansprüche 1 bis 6,
dadurch **gekennzeichnet,**
daß der Sperrschieber (7) eine im Öffnungssinn des Sperrschiebers (7) wirksame Abdrücknase (17) für das Kupplungsstück (5) aufweist.

8. Vorrichtung zum Feststellen eines geöffneten Fenster- oder Türladens mit zwei einerseits am Laden und andererseits am Stock des Fensters oder der Tür angeordneten Beschlägeteilen, von denen einer ein Kupplungsstück (105) und der andere ein mit einer Rastausnehmung (106) für das Kupplungsstück (105) versehenes Gehäuse (102) aufweist, in dem ein von einer Feder beaufschlagter Sperrschieber (107) zum Verriegeln des in die Rastausnehmung (106) eingreifenden Kupplungsstücks (105) vorgesehen ist, das bei der Einführung in die Rastausnehmung (106) ein Betätigungsorgan zur Überführung des Sperrschiebers (107) in eine das Kupplungsstück (105) hintergreifende Raststellung bildet, wobei der Sperrschieber (107) bzw. das Kupplungsstück (105) eine den Sperrschieber (107) beim Einführen des Kupplungsstückes (105) in die Rastausnehmung (106) des Gehäuses (102) gegen die Kraft der Feder (108) verschiebende Keilfläche (116) aufweist,
dadurch **gekennzeichnet,**
daß die Feder als eine den Sperrschieber (107) in die Verriegelungsstellung drängende Schließfeder (108) ausgebildet ist, daß der Sperrschieber (107) von Hand gegen die Kraft der Schließfeder (108) lösbar ist und daß das Kupplungsstück (105) mit Hilfe eines Langloches (110) in Verschieberichtung des Sperrschiebers (107) verschiebbar gelagert ist und in der Rastausnehmung (106) des Gehäuses (102) eine Gehäusehinterschneidung (114) auf der dem Sperrschieber (107) gegenüberliegenden Seite hintergreift, wobei das Gehäuse (102) eine zur Hinterschneidung (114) führende Anlauffläche (115) für das Kupplungsstück (105) bildet.

9. Vorrichtung nach einem der Ansprüche 1 bis 8,
dadurch **gekennzeichnet,**
daß der Sperrschieber (7; 107) eine das Kupplungsstück (5; 105) übergreifende Sperrfläche (16; 117) aufweist, welche mit einer ein allfälliges Spiel ausgleichenden Anzugsschräge versehen ist.

## Claims

1. Device for keeping a window or door shutter open, comprising two fittings mounted on the one hand on the shutter and on the other hand on the frame of the window, one of the fittings comprising a coupling piece (5) and the other comprising a housing (2) provided with a latch recess (6) for the coupling piece (5), a blocking bolt (7) biased by a spring being provided in the housing for locking the coupling piece (5) engaged into the latch recess (6), the coupling piece (5) forming, when introduced into the latch recess (6), an actuation member for moving the blocking bolt (7) to a latch position in which it engages behind the coupling piece (5),
characterized in that the spring is realized as a closing spring (8) urging the blocking bolt (7) into the locking position and in that the blocking bolt (7) is manually releasable against the force of the closing spring (8) and is latchable in direction of the spring load by means of a ratchet catch (10), the latter comprising a pawl (11) engaging into a toothing (12) of the blocking bolt (7), the pawl (11) being releasable through the coupling piece (5) engaged into the latch recess (6) of the housing (2).

2. Device according to claim 1, characterized in that the toothing (12) for the ratchet catch (10) is provided on the side of the blocking bolt (7) facing away from the latch recess (6) of the housing (2).

3. Device according to claim 1 or 2, characterized in that the pawl (11) of the ratchet catch (10) consists of a leaf spring.

4. Device according to one of claims 1 to 3, characterized in that the pawl (11) comprises an actuation projection (15) protruding against the coupling piece (5).

5. Device according to claims 3 and 4, characterized in that the actuation projection (15) of the pawl (11) consists of a tongue cut out from the leaf spring and bent up.

6. Device according to claim 4 or 5, characterized in that the actuation projection (15) of the pawl (11) extends through an elongate slot (14) of a projection (13) of the blocking bolt provided with the toothing (12) for the ratchet latch (10).

7. Device according to one of claims 1 to 6, characterized in that the blocking bolt (7) comprises a nose (17) for the coupling piece (5), effective to press in the opening sense of the blocking bolt (7).

8. Device for keeping a window or door shutter open, comprising two fittings mounted on the one hand on the shutter and on the other hand on the frame of the window, one of the fittings comprising a coupling piece (105) and the other comprising a housing (102) provided with a latch recess (106) for the coupling piece (105), a blocking bolt (107) biased by a spring being provided in the housing for locking the coupling piece (105) engaged into the latch recess (106), the coupling piece (105) forming, when introduced into the latch recess (106), an actuation member for moving the blocking bolt (107) to a latch position in which it engages behind the coupling piece (105), the blocking bolt (107) or the coupling piece (105) comprising a wedge surface (116) displacing the blocking bolt (7) against the force of the spring (108) on introducing the coupling piece (105) into the latch recess (106),
characterized in that the spring is realized as a closing spring (108) urging the blocking bolt (107) into the locking position; in that the blocking bolt (107) is manually releasable against the force of the closing spring (108) and in that the coupling piece (105) is displaceably mounted in the direction of displacement of the blocking bolt (107) with the aid of an elongate hole (110) and engages, in the latch recess (106) of the housing (102), behind an undercut (114) of the housing on the side facing towards the blocking bolt (107), the housing (102) forming for the coupling piece (105) a ramp surface (115) leading to the undercut (114).

9. Device according to one of claims 1 to 8, characterized in that the blocking bolt (7; 107) comprises a blocking face (16; 117) overlapping the coupling piece (5; 105), the blocking face being provided with a clamping slope compensating an eventual play.

## Revendications

1. Dispositif pour maintenir un battant de fenêtre ou de porte en position ouverte, comprenant deux parties de ferrures montées d'une part sur le panneau et d'autre part sur le cadre de fenêtre ou de porte, dont l'une comporte une pièce d'accouplement (5) et l'autre comporte un boîtier (2) doté d'une encoche d'encliquetage (6) pour la pièce d'accouplement (5), un coulisseau de blocage (7) sollicité par un ressort étant prévu dans le boîtier (2) pour le verrouillage de la pièce d'accouplement (5) en engagement dans l'encoche d'encliquetage (6), la pièce d'accouplement (5) formant lors de l'introduction dans l'encoche d'encliquetage (6) un organe d'actionnement pour le passage du coulisseau de blocage (7) dans une position d'encliquetage engageant la pièce d'accouplement (5) par l'arrière,
caractérisé en ce que le ressort est réalisé sous la forme d'un ressort de fermeture (8) poussant le coulisseau de blocage (7) dans la position de verrouillage et en ce que le coulisseau de blocage (7) est libérable à la main contre la force du ressort de fermeture (8) et enclenchable dans la direction de la poussée du ressort au moyen d'un cliquet d'arrêt (10), lequel comprend un loquet (11) qui engrène dans une denture (12) du coulisseau de blocage (7) et qui est libérable par la pièce d'accouplement (5) en engagement dans l'encoche d'encliquetage (6) du boîtier (2).

2. Dispositif selon la revendication 1, caractérisé en ce que la denture (12) pour le cliquet (10) est prévue sur le côté du coulisseau de blocage (7) tourné à l'opposé de l'encoche d'encliquetage (6) du boîtier (2).

3. Dispositif selon la revendication 1 ou 2, caractérisé en ce que le loquet (11) du cliquet (10) consiste en un ressort à lame.

4. Dispositif selon l'une des revendications 1 à 3, caractérisé en ce que le loquet (11) comporte un talon d'actionnement (15) en saillie contre la pièce d'accouplement (5).

5. Dispositif selon les revendications 3 et 4, caractérisé en ce que le talon d'actionnement (15) du loquet (11) consiste en une patte découpée dans le ressort à lame et recourbée.

6. Dispositif selon la revendication 4 ou 5, caractérisé en ce que le talon d'actionnement (15) du loquet (11) se projette à travers une fente allongée (14) d'une projection (13) du coulisseau de blocage qui présente la denture (12) pour le cliquet (10).

7. Dispositif selon l'une des revendications 1 à 6, caractérisé en ce que le coulisseau de blocage (7) comporte un ergot de poussée (17) agissant sur le coulisseau de blocage (7) dans le sens de l'ouverture de celui-ci.

8. Dispositif pour maintenir un battant de fenêtre ou de porte en position ouverte comprenant deux parties de ferrures montées d'une part sur le panneau et d'autre part sur le cadre de fenêtre ou de porte, dont l'une comporte une pièce d'accouplement (105) et l'autre comporte un boîtier (102) doté d'une encoche d'encliquetage (106) pour la pièce d'accouplement (105), un coulisseau de blocage (107) sollicité par un ressort étant prévu dans le boîtier (102) pour le verrouillage de la pièce d'accouplement (105) en engagement dans l'encoche d'encliquetage (106), la pièce d'accouplement (105) formant lors de l'introduction dans l'encoche d'encliquetage (106) un organe d'actionnement pour le passage du coulisseau de blocage (107) dans une position d'encliquetage engageant la pièce d'accouplement (105) par l'arrière, le coulisseau de blocage (107) ou la pièce d'accouplement (105) comportant une surface en coin (116) déplaçant le coulisseau de blocage (107) à l'encontre de la force du ressort (108) lors de l'introduction de la pièce d'accouplement (105) dans l'encoche d'encliquetage (106) du boîtier (102)
caractérisé en ce que le ressort est réalisé sous la forme d'un ressort de fermeture (108) poussant le coulisseau de blocage (107) dans la position de verrouillage, en ce que le coulisseau de blocage (107) est libérable à la main contre la force du ressort de fermeture (108) et en ce que la pièce d'accouplement (105) est montée mobile dans la direction de déplacement du coulisseau de blocage (107) au moyen d'un trou allongé (110) et engage par l'arrière, dans l'encoche d'encliquetage (106) du boîtier (102), une découpe postérieure (114) du boîtier sur le côté en regard du coulisseau de blocage (107), le boîtier (102) formant une surface d'avancement (115) pour la pièce d'accouplement (105), conduisant jusqu'à la découpe postérieure (114).

9. Dispositif selon l'une des revendications 1 à 8, caractérisé en ce que le coulisseau de blocage (7; 107) comporte une surface de blocage (16; 117) chevauchant la pièce d'accouplement (5; 105), ladite surface de blocage (16; 117) présentant une pente de serrage destinée à compenser un jeu éventuel.
